# FASCICULE DE BREVET EUROPEEN

(11) **EP 2 282 951 B1**
(45) Date de publication et mention de la délivrance du brevet: **04.01.2012**
(21) Numéro de dépôt: 09746194.1
(22) Date de dépôt: 05.05.2009
(51) Int. Cl.: B65D 41/62, B65D 55/04

(54) **SYSTEME DE SURBOUCHAGE POUR BOUTEILLE ET BOUTEILLE COMPORTANT UN TEL SYSTEME**
FLASCHENSCHUTZKAPPENSYSTEM UND FLASCHE MIT SOLCH EINEM SYSTEM
BOTTLE OVERCORKING SYSTEM AND BOTTLE COMPRISING SUCH A SYSTEM

(30) Priorité: 16.05.2008 FR 0853194
(43) Date de publication de la demande: 16.02.2011
(73) Titulaire: Uvavins (Cave De La Côte), 1131 Tolochenaz (CH)
(72) Inventeur: KAESER, Charles, 1073 Savigny (CH)
(74) Mandataire: Cronin, Brian Harold John
(86) Numéro de dépôt international: PCT/IB2009/051834
(87) Numéro de publication internationale: WO 2009/138899

(56) Documents cités:
- DE-A1- 3 042 839
- FR-A- 1 102 752
- FR-A- 2 885 117

## Description

La présente invention est relative à un système de surbouchage pour bouteille, notamment de vins mousseux.

Il existe différents types de systèmes de surbouchage destinés principalement aux bouteilles de champagne ou d'autres vins mousseux. Le plus répandu est le muselet. Celui-ci est constitué de 3 parties assemblées, à savoir la ceinture en fil d'acier, le corps ou cage composé de quatre pattes et d'une tête en fil d'acier ainsi qu'une plaque en fer blanc électrolytique vernie, vernie et lithographiée ou vernie et estampée.

Le muselet maintient le bouchon dans la bouteille et contribue à son étanchéité. Il permet l'identification des bouteilles par la couleur, le décor ou l'estampage de sa plaque et/ou la couleur de ses fils. Il doit permettre au consommateur un débouchage en toute sécurité.

Néanmoins, le muselage requiert un procédé d'assemblage complexe puisque celui-ci doit notamment assurer le maintien du muselet et le centrage par rapport à la bouteille, le maintien des pattes de la cage pendant le tortillage, et le guidage de la pénétration du bouchon dans la plaque.

La coordination des mouvements de descente de la bouteille et d'avance du rabatteur, doit garantir un rabattage dans l'axe de la bouteille et au plus près du col de celle-ci.

Les publications EP0039298, FR1206431 ou encore FR1102752 décrivent d'autres systèmes de surbouchage. Ceux-ci sont constitués de deux parties de formes cylindriques montées autour du goulot de la bouteille de part et d'autre d'une languette d'ouverture laquelle est agencée selon un plan traversant. Néanmoins, ce type de systèmes est principalement conçu pour des bouteilles de vins "non-mousseux" puisque leurs propriétés structurelles mécaniques ne permettent pas de supporter les pressions exercées par les bouchons des bouteilles de champagne ou d'autres vins mousseux.

Le but de la présente invention est donc de proposer un système de surbouchage dont les propriétés mécaniques sont adaptées pour les bouteilles de vins mousseux et dont les caractéristiques techniques permettent de simplifier son assemblage sur les bouteilles.

Conformément à l'invention, ce but est atteint grâce à un système de surbouchage pour bouteille, notamment de vins mousseux, comportant une coiffe constituée de deux coques susceptibles d'être agencées autour de la partie supérieure du col de la bouteille, de la bague et du bouchon de ladite bouteille. Le système comporte en outre une languette d'ouverture amovible pour d'une part, assurer le maintien des deux coques de la coiffe l'une contre l'autre par des moyens de fixation lorsque ladite coiffe est agencée autour de la partie supérieure du col, de la bague et du bouchon de la bouteille, et d'autre part, permettre la désolidarisation des deux coques de la coiffe lorsque ladite languette est ôtée. Chaque coque de la coiffe possède une jupe de forme semi-tubulaire susceptible d'être agencée autour de la bague et du bouchon de ladite bouteille l'une contre l'autre selon un plan axial par leurs bords adjacents. La languette d'ouverture possède une partie s'apparentant à un U, ladite partie étant destinée à venir se monter sur la coiffe en s'y étendant de part et d'autre le long des bords adjacents de la jupe de chaque coque.

Les caractéristiques de l'invention apparaîtront plus clairement à la lecture d'une description du mode d'exécution principal donné uniquement à titre d'exemple, nullement limitatif en se référant aux figures schématiques, dans lesquelles :
- La Figure 1 représente une vue éclatée en perspective du système de surbouchage,
- La Figure 2 représente une vue partielle en perspective du système de surbouchage avec l'une des coques assemblée à la languette d'ouverture,
- La Figure 3 représente une vue détaillée de la Figure 2 mettent en exergue les moyens de fixation,
- Les Figures 4 et 5 représentent une vue en perspective des deux coques de la coiffe,
- La Figure 6 représente une vue en perspective de la languette d'ouverture,
- La Figure 7 représente une vue de face partielle d'une bouteille de champagne pourvu du système de surbouchage,
- La Figure 8 représente une vue partielle de face d'une chaîne de montage automatisée à l'instant où le système de surbouchage est aligné coaxialement à la bouteille et à un dispositif de montage destiné à positionner et à verrouiller ledit système de surbouchage sur la bouteille,
- La Figure 9 représente une vue de face du dispositif de montage à l'instant où le système de surbouchage est maintenu dans le dispositif de montage et avant que ledit système de surbouchage soit positionné sur la bouteille,
- Les Figures 10, 11 et 12 représentent le dispositif de montage au cours du montage et du verrouillage du système de surbouchage autour de la partie supérieure du col de la bouteille, de la bague et du bouchon de ladite bouteille,
- Les Figures 13 et 14 représentent le dispositif de montage au cours de sa désolidarisation avec le système de surbouchage.

Selon le mode d'exécution principal de la présente invention, le système de surbouchage pour bouteille comporte, comme on peut le voir sur les Figures 1, 4 et 5, une coiffe formée de deux coques (1, 1') identiques, lesdites coques (1, 1') étant constituées d'une jupe de forme semi-tubulaire (2, 3) et d'un dôme (4). La jupe de chaque coque (1, 1') comporte une première partie (2) susceptible d'être agencée autour de la circonférence de la partie supérieure du col (5) de la bouteille et une seconde partie (3) susceptible d'être agencée autour de la circonférence de la bague (6) et du bouchon (7) de ladite bouteille. La seconde partie (3) de la jupe est surmontée d'un dôme (4) qui est susceptible d'être en contact avec la partie supérieure du bouchon (7) de la bouteille.

Chaque coque (1, 1') de la coiffe comporte un bord adjacent rectiligne afin que lesdites coques (1, 1') puissent être agencées l'une contre l'autre et de part et d'autre de la partie supérieure du col (5) de la bouteille, de la bague (6) et du bouchon (7) de ladite bouteille selon un plan axial.

Le système de surbouchage comporte en outre une languette d'ouverture amovible (8) pour pouvoir d'une part, assurer le maintien des deux coques (1, 1') de la coiffe l'une contre l'autre par des moyens de fixation et, d'autre part, permettre la désolidarisation des deux coques (1, 1') de la coiffe lorsque ladite languette (8) est ôtée

Comme on peut le voir sur la Figure 6, cette languette d'ouverture (8) possède une partie s'apparentant à un U, ladite partie étant destinée à venir se monter sur la coiffe en s'y étendant de part et d'autre le long des bords adjacents de la jupe (2, 3) de chaque coque (1, 1').

A cet effet, chaque coque (1, 1') comporte une partie en retrait (9) par rapport à l'enveloppe externe de ladite coque (1, 1'). Cette partie (9) est adjacente au pourtour du bord rectiligne de chaque coque (1, 1'). La largeur de ce retrait correspond à la moitié de la largeur de la languette d'ouverture (8) afin de créer une gorge destinée à recevoir la partie s'apparentant à un U de la languette d'ouverture (8) lorsque les deux coques (1, 1') sont assemblées l'une contre l'autre.

La partie s'apparentant à un U de la languette d'ouverture (2) se prolonge de part et d'autre par un brin (10, 10'), chaque brin (10, 10') étant destiné à être agencé contre une partie du col (5) de la bouteille de part et d'autre de celui-ci (Figure 7). Chaque brin (10, 10') possède une certaine flexibilité de manière à pouvoir épouser le profil du col (5) de la bouteille. Une pastille (11) peut être collée sur chaque brin (10, 10') et sur une partie du col (5) de ladite bouteille. En lieu et place de la pastille (11), un collier (non illustré) peut être collé sur le pourtour du col (5) de la bouteille ainsi que sur les deux brins (10, 10'). La pastille (11) ou le collier permet notamment d'assurer l'inviolabilité de la bouteille.

La surface interne de chaque coque (1, 1') de la coiffe comporte un épaulement (12) semi-circulaire susceptible de venir s'appuyer contre le dessous de la bague (6) de la bouteille. Cet épaulement (12) permet de retenir la coiffe lorsque le bouchon (7) exerce une pression de plusieurs bars sur le dôme (4) des coques (1, 1') de ladite coiffe.

Ces dernières sont réalisées par un procédé de moulage par injection et peuvent être en polypropylène, polystyrène ou en d'autres polymères présentant des propriétés mécaniques permettant de supporter des pressions jusqu'à 30 bars.

La languette d'ouverture (8) et les coques (1, 1') de la coiffe comporte des moyens de fixation pour maintenir lesdites coques (1, 1') l'une contre l'autre. Ces moyens de fixation comportent un orifice (13) agencé sur l'extrémité supérieure de chaque coque (1, 1') de la coiffe ainsi qu'un premier et un second ergot (14, 14') agencés en correspondance sur l'intérieur de la partie s'apparentant à un U de la languette d'ouverture (8). Ces ergots (14, 14') sont destinés à venir se loger dans l'orifice (13) respectivement de la première et de la seconde coque (1, 1') de ladite coiffe.

Les moyens de fixation comportent en outre deux échancrures (15) agencées de manière diamétralement opposées vers la partie inférieure (2) de chaque coque (1, 1') sur la partie en retrait (9), ainsi qu'un orifice (16) agencé à l'intérieur de chaque échancrure (15).

Par ailleurs, deux ergots (17, 17') sont agencés respectivement sur deux parties saillantes rectangulaires (18, 18') situées de part et d'autre de la partie s'apparentant à un U de 'la languette d'ouverture (8), les deux ergots (17, 17') et les deux parties saillantes (18, 18') de ladite languette (8) étant agencés pour venir se loger respectivement dans les deux orifices (16) et les deux échancrures (15) de chaque coque (1, 1') de la coiffe (Figure 3).

Afin de renforcer les moyens de fixation, l'une des extrémités de chaque partie saillantes (18, 18') possède une projection (19) destinée à venir se loger dans une ouverture (20) située à l'une des extrémités de chaque échancrure (15).

Afin de permettre un assemblage du système de surbouchage sur la bouteille de manière automatisée, deux encoches rectangulaires (21, 21') sont situées de part et d'autre des bords rectilignes adjacents de chaque coque (1, 1') de la coiffe à hauteur de l'assise du dôme (4). Ces encoches (21, 21') sont destinées à accueillir respectivement une première et seconde projecture rectangulaire (22, 22') situées de part et d'autre de la languette d'ouverture (8).

La chaîne de montage assurant l'assemblage et le verrouillage du système de surbouchage sur la bouteille comprend notamment un chariot (23) et un dispositif de montage (24). Le chariot (23) permet d'aligner le système de surbouchage coaxialement à la bouteille et au dispositif de montage (24).

Ce dernier comporte une première et une seconde ventouse à air comprimé (25, 25') montées respectivement sur un premier et un second bras articulés (26, 26'). Ces bras articulés (26, 26') sont agencés symétriquement de part et d'autre d'un premier plan vertical afin que chaque ventouse (25, 25') puisse venir s'appliquer contre chaque coque (1, 1') de la coiffe du système de surbouchage.

Le dispositif de montage comporte en outre deux autres bras articulés (27, 27') agencés symétriquement de part et d'autre d'un second plan vertical, celui-ci étant perpendiculaire au premier plan vertical afin que l'extrémité de ces deux autres bras articulés (27, 27') puisse venir exercer une force de part et d'autre de la languette d'ouverture (8) afin d'introduire les ergots (17, 17') et les parties saillantes (18, 18') de ladite languette (8) respectivement dans les orifices (16) et les échancrures (15) de chaque coque (1, 1') de la coiffe.

L'assemblage et le verrouillage du système de surbouchage autour de la partie supérieure du col (5) de la bouteille, de la bague (6) et du bouchon (7) de ladite bouteille sont réalisés par la succession des séquences suivantes:
- le chariot (23) vient aligner le système de surbouchage coaxialement à la bouteille et au dispositif de montage (24) (Figure 8),
- le dispositif de montage (24) vient ensuite saisir le système de surbouchage en appliquant chaque ventouse (25, 25') contre chaque coque (1, 1') de la coiffe du système de surbouchage (Figure 9),
- chaque bras articulé (26, 26') sur lequel est agencé l'une des ventouses (25, 25') pivote ensuite autour d'un axe (28) d'un certain angle afin d'entrouvrir la partie inférieure du système de surbouchage pour pouvoir positionner les deux coques (1, 1') de la coiffe de part et d'autre de la partie supérieure du col (5), de la bague (6) et du bouchon (7) de la bouteille (Figure 10),
- à cet instant, la languette d'ouverture (8) et maintenue en place entre les deux coques (1, 1') de la coiffe grâce à ses projectures rectangulaires (22, 22') qui collaborent avec les encoches rectangulaires (21, 21') situées de part et d'autre des bords rectilignes adjacents de chaque coque (1, 1') de la coiffe (Figure 10),
- les ventouses (25, 25') ramènent ensuite les bords rectilignes adjacents de chaque coques (1, 1') de la coiffe l'une contre l'autre afin que la première et seconde partie (2, 3) de la jupe de chaque coque (1, 1') épousent la circonférence respectivement de la partie supérieure du col (5) de la bouteille, de la bague (6), et du bouchon (7) de ladite bouteille (Figure 11),
- à cet instant, les extrémités des deux autres bras articulés (27, 27') viennent exercer une force de part et d'autre de la languette d'ouverture (8) afin d'introduire les ergots (17, 17') et les parties saillantes (18, 18') de ladite languette (8) dans les orifices (16) et les échancrures (15) de chaque coque (1, 1') de la coiffe (Figure 12).
- les deux bras articulés (27, 27') pivotent ensuite pour dégager leur extrémité respective du système de surbouchage puis les ventouses se désolidarisent des coques (1, 1') de la coiffe.

Le système de surbouchage est dès lors verrouillé sur la bouteille.

Il est à noter que chaque coque (1, 1') comporte sur son bord rectiligne adjacent un ergot (29) agencé pour venir se loger dans un logement (30) situé sur le bord rectiligne adjacent de l'autre coque (1, 1') afin d'assurer un positionnement optimal des deux coques (1, 1') l'une contre l'autre avant l'assemblage avec la languette d'ouverture (2).

L'ouverture du système de surbouchage est réalisée par une simple traction sur la languette d'ouverture.

Il va de soit que l'invention n'est pas limitée aux modes d'exécution décrits ci-dessus à titre d'exemple mais qu'elle embrasse, au contraire, toutes les variantes d'exécution. A titre d'exemple, les deux coques (1, 1) peuvent être partiellement solidaires à leur extrémité supérieure par l'intermédiaire d'une partie jouant le rôle de charnière.

## Revendications

1. Système de surbouchage pour bouteille, notamment de vins mousseux, comportant une coiffe constituée de deux coques (1, 1') susceptibles d'être agencées autour de la bague et d'un bouchon de la bouteille, chaque coque (1, 1') de la coiffe possédant une jupe de forme semi-tubulaire (2, 3), le système comportant en outre une languette d'ouverture amovible (8) possédant une partie s'apparentant à un U pour d'une part, assurer le maintien des deux coques (1, 1') de la coiffe l'une contre l'autre par des moyens de fixation lorsque ladite coiffe est agencée autour de la bague (6) et du bouchon (7) de la bouteille, et d'autre part, permettre la désolidarisation des deux coques (1, 1') de la coiffe lorsque ladite languette (8) est ôtée, **caractérisé en ce que** chaque coque (1, 1') de la coiffe est susceptible d'être agencée autour de la bague (6) et du bouchon (7) de ladite bouteille l'une contre l'autre selon un plan axial par leurs bords adjacents et **en ce que** la partie s'apparentant à un U de la languette d'ouverture amovible (8) est destinée à venir se monter sur la coiffe en s'y étendant de part et d'autre le long des bords adjacents de la jupe (2, 3) de chaque coque (1, 1').

2. Système de surbouchage selon la revendication 1, **caractérisé en ce que** la surface interne de chaque coque (1, 1') de la coiffe comporte un épaulement (12) semi-circulaire susceptible de venir s'appuyer contre le dessous de la bague (6) de la bouteille.

3. Système de surbouchage pour bouteille selon la revendication 1 ou 2, **caractérisé en ce que** la partie s'apparentant à un U de la languette d'ouverture (8) se prolonge de part et d'autre par un brin (10, 10'), chaque brin (10, 10') étant destiné à être agencé contre une partie du col (5) de la bouteille de part et d'autre de celui-ci.

4. Système de surbouchage pour bouteille selon la revendication 3, caractérisé en ce chaque brin (10, 10') possède une certaine flexibilité de manière à pouvoir être maintenu contre le profil du col (5) de la bouteille.

5. Système de surbouchage pour bouteille selon la revendication 4,
**caractérisé en ce qu'**une pastille (11) est destinée à être collée sur chaque brin (10, 10') et sur une partie du col (5) de la bouteille.

6. Système de surbouchage pour bouteille, selon la revendication 4,
**caractérisé en ce qu'**un collier est destiné à être sur le pourtour du col (5) de la bouteille ainsi que sur les deux brins (1, 1').

7. Système de surbouchage pour bouteille selon l'une quelconque des revendications précédentes, **caractérisé en ce que** chaque coque (1, 1') de la coiffe a une forme identique et comporte un côté latéral rectiligne constituant lesdits bords adjacents qui sont susceptibles d'être agencés l'un contre l'autre pour former la coiffe du système de surbouchage.

8. Système de surbouchage pour bouteille selon la revendication 7, **caractérisé en ce que** chaque coque (1, 1') comporte une partie en retrait (9) par rapport à l'enveloppe externe de ladite coque (1, 1'), ladite partie (9) étant adjacente au pourtour du côté latéral rectiligne de chaque coque (1, 1') et **en ce que** la largeur de chaque partie en retrait (9) constitue une gorge lorsque les deux coques (1, 1') sont assemblées l'une contre l'autre, ladite gorge étant destinée à recevoir la languette d'ouverture (8).

9. Système de surbouchage pour bouteille selon l'une quelconque des revendications précédentes, **caractérisé en ce que** lesdits moyens de fixation comportent un orifice (13) agencé sur l'extrémité supérieure de chaque coque (1, 1') de la coiffe ainsi qu'un premier et un second ergot (14, 14') agencés en correspondance sur l'intérieur de la partie s'apparentant à un U de la languette d'ouverture (8) pour venir se loger dans l'orifice (13) respectivement de la première et de la seconde coque (1, 1') de ladite coiffe.

10. Système de surbouchage pour bouteille selon la revendication 9, **caractérisé en ce que** l'orifice (13) ainsi que le premier et le second ergot (14, 14') ont une forme oblongue.

11. Système de surbouchage pour bouteille selon l'une quelconque des revendications 7 à 9, **caractérisé en ce que** lesdits moyens de fixation comportent d'une part, deux échancrures (15) agencées de manière diamétralement opposées sur la partie en retrait (9) de chaque coque (1, 1') de la coiffe, et un orifice (16) agencé à l'intérieur de chaque échancrure (15) et, d'autre part, deux ergots (17, 17') agencés respectivement sur deux parties saillantes rectangulaires correspondantes (18, 18') de part et d'autre de la partie s'apparentant à un U de la languette d'ouverture (8), les deux ergots (17, 17') et les deux parties saillantes (18, 18') étant agencés pour venir se loger respectivement dans les deux orifices (16) et les deux échancrures (15) de chaque coque (1, 1').

12. Système de surbouchage pour bouteille selon l'une quelconque des revendications précédentes, **caractérisé en ce que** la jupe de chaque coque (1, 1') comporte une première et seconde partie (2, 3) destinées à épouser la circonférence respectivement de la partie supérieure du col (5), de la bague (6), et du bouchon (7) de la bouteille lorsque les deux coques (1, 1') de la coiffe sont assemblées et maintenues solidairement l'une contre l'autre par l'intermédiaire de la languette d'ouverture (8).

13. Bouteille comportant le système de surbouchage selon l'une quelconque des revendications précédentes.

## Claims

1. Overcorking system for bottle, notably for sparkling wines, comprising a cap consisting of two shells (1, 1') capable of being arranged around the ring and a cork of the bottle, each shell (1, 1') of the cap having a skirt of semitubular shape (2, 3), the system also comprising a removable opening tongue (8) having a portion similar to a U for, on the one hand, keeping the two shells (1, 1') of the cap against one another by attachment means when the said cap is arranged around the ring (6) and the cork (7) of the bottle, and, on the other hand, to allow the two shells (1, 1') to be separated from the cap when the said tongue (8) is removed, **characterized in that** each shell (1, 1') of the cap is capable of being arranged around the ring (6) and the cork (7) of the said bottle against one another on an axial plane by their adjacent edges and **in that** the portion similar to a U of the removable opening tongue (8) is designed to be mounted on the cap by being extended thereon on either side along the adjacent edges of the skirt (2, 3) of each shell (1, 1').

2. Overcorking system according to Claim 1, **characterized in that** the inner surface of each shell (1, 1') of the cap comprises a semicircular shoulder (12) capable of resting against the underside of the ring (6) of the bottle.

3. Overcorking system for bottle according to Claim 1 or 2, **characterized in that** the portion similar to a U of the opening tongue (8) extends on either side by a strand (10, 10') each strand (10, 10') being designed to be arranged against a portion of the neck (5) of the bottle on either side of the latter.

4. Overcorking system for bottle according to Claim 3, **characterized in that** each strand (10, 10') has a certain flexibility so as to be able to be held against the profile of the neck (5) of the bottle.

5. Overcorking system for bottle according to Claim 4, **characterized in that** a seal (11) is designed to be stuck onto each strand (10, 10') and onto a portion of the neck (5) of the bottle.

6. Overcorking system for bottle according to Claim 4, **characterized in that** a collar is designed to be stuck over the periphery of the neck (5) of the bottle and over the two strands (10, 10').

7. Overcorking system for bottle according to any one of the preceding claims, **characterized in that** each shell (1, 1') of the cap has an identical shape and comprises a rectilinear lateral side forming the said adjacent edges which are capable of being arranged against one another in order to form the cap of the overcorking system.

8. Overcorking system for bottle according to Claim 7, **characterized in that** each shell (1, 1') comprises a portion (9) that is recessed relative to the outer casing of the said shell (1, 1'), the said portion (9) being adjacent to the periphery of the rectilinear lateral side of each shell (1, 1') and **in that** the width of each recessed portion (9) forms a groove when the two shells (1, 1') are assembled against one another, the said groove being designed to receive the opening tongue (8).

9. Overcorking system for bottle according to any one of the preceding claims, **characterized in that** the said attachment means comprise an orifice (13) arranged on the top end of each shell (1, 1') of the cap and a first and a second lug (14, 14') arranged in uniformity on the inside of the portion similar to a U of the opening tongue (8) in order to be housed in the orifice (13) respectively of the first and of the second shell (1, 1') of the said cap.

10. Overcorking system for bottle according to Claim 9, **characterized in that** the orifice (13) and the first and the second lug (14, 14') have an oblong shape.

11. Overcorking system for bottle according to any one of Claims 7 to 9, **characterized in that** the said attachment means comprise on the one hand two indentations (15) arranged diametrically opposite one another on the recessed portion (9) of each shell (1, 1') of the cap, and an orifice (16) arranged inside each indentation (15) and, on the other hand, two lugs (17, 17') arranged respectively on two matching rectangular protruding portions (18, 18') on either side of the portion similar to a U of the opening tongue (8), the two lugs (17, 17') and the two protruding portions (18, 18') being arranged to be housed respectively in the two orifices (16) and the two indentations (15) of each shell (1, 1').

12. Overcorking system for bottle according to any one of the preceding claims, **characterized in that** the skirt of each shell (1, 1') comprises a first and a second portion (2, 3) designed to closely follow the circumference respectively of the upper portion of the neck (5), of the ring (6), and of the cork (7) of the bottle when the two shells (1, 1') of the cap are assembled and held securely one against the other by means of the opening tongue (8).

13. Bottle comprising the overcorking system according to any one of the preceding claims.

## Patentansprüche

1. Flaschenverkapselungssystem, insbesondere für Schaumweine, mit einer Kapsel, die aus zwei Schalen (1, 1'), die um den Ring und einen Verschluss der Flasche angeordnet werden können, wobei jede Schale (1, 1') der Kapsel eine Schürze in Form einer Halbröhre (2, 3) besitzt, wobei das System außerdem eine abnehmbare Öffnungslasche (8) umfasst, die einen Teil besitzt, der einem U ähnelt, um einerseits den Halt der zwei Schalen (1, 1') der Kapsel aneinander durch Befestigungsmittel zu gewährleisten, wenn die Kapsel um den Ring (6) und den Verschluss (7) der Flasche angeordnet ist, und um andererseits das Lösen der zwei Schalen (1, 1') der Kapsel zu ermöglichen, wenn die Lasche (8) entfernt wird, **dadurch gekennzeichnet, dass** jede Schale (1, 1') der Kapsel um den Ring (6) und um den Verschluss (7) der Flasche so angeordnet werden kann, dass sie längs einer axialen Ebene mit ihren aneinander grenzenden Rändern aneinander liegen und dass der einem U ähnelnde Teil der abnehmbaren Öffnungslasche (8) dazu bestimmt ist, an der Kapsel angebracht zu werden, indem er sich beiderseits längs der benachbarten Ränder der Schürze (2, 3) jeder Schale (1, 1') erstreckt.

2. Verkapselungssystem nach Anspruch 1, **dadurch gekennzeichnet, dass** die innere Oberfläche jeder Schale (1, 1') der Kapsel eine halbkreisförmige Schulter (12) aufweist, die sich an der Unterseite des Rings (6) der Flasche abstützen kann.

3. Flaschenverkapselungssystem nach Anspruch 1 oder 2, **dadurch gekennzeichnet, dass** der einem U ähnelnde Teil der Öffnungslasche (8) beiderseits durch einen Schenkel (10, 10') verlängert ist, wobei jeder Schenkel (10, 10') dazu bestimmt ist, an einem Teil des Halses (5) der Flasche beiderseits desselben angeordnet zu werden.

4. Flaschenverkapselungssystem nach Anspruch 3, **dadurch gekennzeichnet, dass** jeder Schenkel (10, 10') eine bestimmte Flexibilität besitzt, derart, dass er gegen das Profil des Halses (5) der Flasche gehalten werden kann.

5. Flaschenverkapselungssystem nach Anspruch 4, **dadurch gekennzeichnet, dass** eine Pastille (11) dazu bestimmt ist, auf jeden Schenkel (10, 10') und auf einen Teil des Halses (5) der Flasche geklebt zu werden.

6. Flaschenverkapselungssystem nach Anspruch 4, **dadurch gekennzeichnet, dass** eine Lasche dazu bestimmt ist, auf den Umfang des Halses (5) der Flasche sowie auf die beiden Schenkel (10, 10') geklebt zu werden.

7. Flaschenverkapselungssystem nach einem der vorhergehenden Ansprüche, **dadurch gekennzeichnet, dass** jede Schale (1, 1') der Kapsel die gleiche Form hat und eine geradlinige Seite aufweist, die die benachbarten Ränder bildet, die aneinander angeordnet werden können, um die Kapsel des Verkapselungssystems zu bilden.

8. Flaschenverkapselungssystem nach Anspruch 7, **dadurch gekennzeichnet, dass** jede Schale (1, 1') einen in Bezug auf die äußere Hülle der Schale (1, 1') zurückspringenden Teil (9) aufweist, wobei dieser Teil (9) an den Umfang der geradlinigen Seite jeder Schale (1, 1') angrenzt, und dass die Breite jedes Rücksprungteils (9) eine Kehle bildet, wenn die zwei Schalen (1, 1') zusammengefügt sind, wobei die Kehle dazu bestimmt ist, die Öffnungslasche (8) aufzunehmen.

9. Flaschenverkapselungssystem nach einem der vorhergehenden Ansprüche, **dadurch gekennzeichnet, dass** die Befestigungsmittel eine Öffnung (13), die am oberen Ende jeder Schale (1, 1') der Kapsel angeordnet sind, sowie eine erste und eine zweite Nase (14, 14'), die entsprechend an der Innenseite des einem U ähnelnden Teils der Öffnungslasche (8) angeordnet sind, um in der Öffnung (13) der ersten bzw. der zweiten Schale (1, 1') der Kapsel aufgenommen zu werden, aufweisen.

10. Flaschenverkapselungssystem nach Anspruch 9, **dadurch gekennzeichnet, dass** die Öffnung (13) sowie die erste und die zweite Nase (14, 14') eine längliche Form haben.

11. Flaschenverkapselungssystem nach einem der Ansprüche 7 bis 9, **dadurch gekennzeichnet, dass** die Befestigungsmittel einerseits zwei Schlitze (15), die in dem Rücksprungteil (9) jeder Schale (1, 1') der Kapsel diametral entgegengesetzt angeordnet sind, und eine Öffnung (16), die in jedem Schlitz (15) angeordnet ist, aufweisen und andererseits zwei Nasen (17, 17') aufweisen, die jeweils an den zwei entsprechenden rechtwinkligen, vorstehenden Teilen (18, 18') beiderseits des einen U ähnelnden Teils der Öffnungslasche (8) angeordnet sind, wobei die zwei Nasen (17, 17') und die zwei vorstehenden Teile (18, 18') dazu ausgelegt sind, in den zwei Öffnungen (16) bzw. in den zwei Schlitzen (15) jeder Schale (1, 1') aufgenommen zu werden.

12. Flaschenverkapselungssystem nach einem der vorhergehenden Ansprüche, **dadurch gekennzeichnet, dass** die Schürze jeder Schale (1, 1') einen ersten und einen zweiten Teil (2, 3) umfasst, die dazu bestimmt sind, sich an den Umfang des oberen Teils des Halses (5) bzw. des Rings (6) bzw. des Verschlusses (7) der Flasche anzuschmiegen, wenn die zwei Schalen (1, 1') der Kapsel zusammengefügt und mittels der Öffnungslasche (8) aneinander festgehalten werden.

13. Flasche, die das Verkapselungssystem nach einem der vorhergehenden Ansprüche aufweist.
